# EUROPÄISCHE PATENTSCHRIFT

(11) **EP 1 419 980 B1**
(45) Veröffentlichungstag und Bekanntmachung des Hinweises auf die Patenterteilung: **25.04.2007**
(21) Anmeldenummer: 03025274.6
(22) Anmeldetag: 06.11.2003
(51) Int. Cl.: B65D 90/50, B65D 77/06, B65D 90/24

(54) **Lagerbehälter für Flüssigkeiten**
Container for fluids
Conteneur pour liquides

(30) Priorität: 13.11.2002 DE 10252745
(43) Veröffentlichungstag der Anmeldung: 19.05.2004
(73) Patentinhaber: Schütz GmbH & Co. KGaA, 56242 Selters / Westerwald (DE)
(72) Erfinder: Schütz, Udo, 56242 Selters / Westerwald (DE)
(74) Vertreter: Pürckhauer, Rolf

(56) Entgegenhaltungen:
- EP-A- 1 055 613
- DE-C- 10 065 077
- DE-U- 20 120 169
- DE-U- 29 502 485
- US-A- 5 680 955
- US-B1- 6 206 228

## Beschreibung

Die Erfindung betrifft einen Lagerbehälter für Flüssigkeiten, insbesondere brennbare Flüssigkeiten wie Heizöl, Altöl, Schmieröl und Dieselkraftstoff, mit einem mit der Flüssigkeit befüllbaren, quaderförmigen oder kubischen Innenbehälter aus Kunststoff, der vier Seitenwände, einen Unterboden und einen Oberboden mit einem Einfüllstutzen, einem Entnahmestutzen, einem Entlüftungsstutzen sowie einem Stutzen zum Einsetzen eines Füllstandsanzeigers aufweist, ferner mit einem den Innenbehälter aufnehmenden Außenbehälter zur Lecksicherung des Innenbehälters mit vier Seitenwänden, einem Boden und einem abnehmbaren Deckel, der entsprechende Durchgangslöcher für den Einfüllstutzen, den Entnahmestutzen, den Entlüftungsstutzen sowie den Stutzen für den Füllstandsanzeiger des Innenbehälters aufweist, sowie mit einem palettenartigen Untergestell zur Aufstellung und zum Transport des Lagerbehälters mittels Hubstapler oder dergleichen Transportmittel.

Der Außenbehälter von in der US-B1-6 206 228 beschriebenen Lagerbehältern für Flüssigkeiten dieser Art besteht aus einem Behältermantel aus einem U-förmigen, den Behälterboden und zwei Seitenwände bildenden Mantelblech sowie zwei mit dem Mantelblech verbundenen Stirnblechen. Das U-förmige Mantelblech und die Stirnbleche sind an ihren Längskanten durch Bördelung miteinander verbunden, wobei in die Bördelverbindung eine Dichtung eingelegt ist, die sich bis zur Oberkante des Behältermantels erstreckt. Im Anschlußbereich des Behälterdeckels liegen die Bördelkanten flach an dem Behältermantel an und fassen in einen Kragen des Behälterdeckels ein. Die Herstellung eines derartigen Außenbehälters aus Blechen, die durch Bördeln verbunden werden, ist verhältnismäßig teuer. Ein weiterer Nachteil ist in der mangelnden Transportsicherheit dieser bekannten Lagerbehälter im Stapelzustand zu sehen.

Der aus der US-A-5 680 955 bekannte, als Ein- und Mehrwegbehälter einsetzbare Palettenbehälter für den Transport und die Lagerung von Flüssigkeiten weist als Hauptbauteile einen blasgeformten Flüssigkeitsbehälter aus Kunststoff auf, der mit einem Ablaufboden und einer flexiblen Innenhülle aus einer Kunststoffolie oder einer Metall-Kunststoffverbundfolie ausgestattet ist, ferner ein palettenartiges Untergestell zur Abstützung des Flüssigkeitsbehälters sowie einen an diesem anliegenden Gittermantel aus Metall. Der Flüssigkeitsbehälter des Palettenbehälters ist durch einen abnehmbaren Deckel verschlossen, der ein einfaches und schnelles Einlegen der Innenhülle in den Flüssigkeitsbehälter ermöglicht. Zum erleichterten Einlegen und Herausnehmen der Innenhülle in den bzw. aus dem Flüssigkeitsbehälter kann dieser mit einem angeformten Klappdeckel ausgerüstet werden, und es besteht die Möglichkeit, den Flüssigkeitsbehälter nach dem Blasformen in zwei Hälften zu teilen. Dieser bekannte Flüssigkeitsbehälter ist wie der gattungsgemäße Lagerbehälter für Flüssigkeiten mit dem Nachteil einer unzureichenden Transportsicherheit im Stapelzustand behaftet.

Der Erfindung liegt die Aufgabe zugrunde, den gattungsgemäßen Lagerbehälter für Flüssigkeiten im Hinblick auf eine preisgünstige Herstellung und eine Verbesserung der Transportsicherheit im Stapelzustand weiterzuentwickeln.

Diese Aufgabe wird erfindungsgemäß gelöst durch einen Lagerbehälter mit den Merkmalen des Patentanspruchs.

Der erfindungsgemäße Lagerbehälter für Flüssigkeiten zeichnet sich durch folgende Vorteile aus:

Die Kunststoffkonstruktion des Außenbehälters des Lagerbehälters ermöglicht eine einfache und preisgünstige Herstellung des mit einem abnehmbaren Kunststoffdeckel ausgestatteten Außenbehälters. Bei einer Beschädigung des Kunststoff-Innenbehälters kann dieser nach Abnahme des Kunststoffdeckels des Außenbehälters auf einfache Weise ausgetauscht werden. Der umlaufende, flache Randstreifen des nach oben gewölbten Deckels des Außenbehälters ermöglicht eine sichere Halterung des Fußrahmens des Untergestells eines aufgestapelten Lagerbehälters beim Transport. Schließlich verhindert die in den mittleren Deckelabschnitt des Deckels des Außenbehälters eingeformte, flache Auffangmulde ein unkontrolliertes Ablaufen von aus Anschlußverschraubungen und Armaturen abtropfender Leckflüssigkeit beim Transport und bei der Lagerung von aufeinandergestapelten Lagerbehältern, die insbesondere für brennbare Flüssigkeiten wie Heizöl, Altöl, Schmieröl und Dieselkraftstoff Verwendung finden

Die Erfindung ist nachstehend anhand von Zeichnungsfiguren erläutert, die folgendes darstellen:
- Fig. 1: eine perspektivische Darstellung eines Lagerbehälters,
- Fig. 2: eine Sprengdarstellung des Lagerbehälters nach Fig. 1,
- Fig. 3: eine ausschnittsweise, vergrößerte Längsschnittdarstellung des Oberbodens des Innenbehälters sowie des oberen Randbereichs und des Deckels des Außenbehälters sowie der unteren Bodenbereiche des Innenbehälters und des Außenbehälters mit dem Untergestell des Lagerbehälters und
- Fig. 4: eine ausschnittsweise vergrößerte Längsschnittdarstellung des Oberbodenbereichs des blasgeformten Außenbehälterkörpers.

Hauptbauteile des Lagerbehälters 1 für Flüssigkeiten, insbesondere brennbare Flüssigkeiten wie Heizöl, Altöl, Schmieröl und Dieselkraftstoff sind ein quaderförmiger, blasgeformter Innenbehälter 2 aus Kunststoff, der vier Seitenwände 3 - 6, einen Unterboden 7 und einen gewölbten Oberboden 8 mit einem Einfüllstutzen 9, einem Entnahmestutzen 10, einem Entlüftungsstutzen 11 sowie einem Stutzen 12 zum Einsetzen eines Füllstandsanzeigers aufweist, ferner ein den Innenbehälter 2 aufnehmender, blasgeformter Außenbehälter 13 aus Kunststoff, der durch vier Seitenwände 14 - 17, einen Boden 18 und einen abnehmbaren, gewölbten Deckel 19 aus Kunststoff mit entsprechenden Durchgangslöchern 20 für den Einfüllstutzen 9, den Entnahmestutzen 10, den Entlüftungsstutzen 11 sowie den Stutzen 12 für den Füllstandsanzeiger des Innenbehälters 2 gebildet wird und zur Lecksicherung des Innenbehälters dient, ein äußerer Gittermantel 21 aus senkrechten und waagrechten Gitterstäben 22, 23 aus Metall sowie ein palettenartiges Untergestell 24 aus Metall zur Aufstellung und zum Transport des Lagerbehälters 1 mittels Hubstapler oder dergleichen Transportgeräten.

Das Untergestell 24 des Lagerbehälters 1 ist mit einem Blechboden 25 ausgestattet, auf dem der Innenbehälter 2 und der Außenbehälter 13 stehen. Der Blechboden 25 des Untergestells 24 ist zusammen mit dem unteren Rahmen 26 des Gittermantels 21 auf Eck- und Mittelfüßen 27, 28 befestigt, die auf einem Fußrahmen 29 angebracht sind.

Der dem gewölbten Oberboden 8 des Innenbehälters 2 entsprechend gewölbte, rechteckige Deckel 19 des Außenbehälters 13 weist einen den oberen Öffnungsrand 30 des Außenbehälters einfassenden, nach unten gezogenen Deckelrand 31 mit in den Eckbereichen 32 angeformten, hakenförmigen Klemmelementen 33 zur Befestigung des Deckels 19 auf den Öffnungsrand 30 des Außenbehälters 13 auf, der 30 in den Eckbereichen 34 entsprechende Halterungen 35 besitzt. Der Deckel 19 des Außenbehälters 13 ist mit einem umlaufenden, flachen Randstreifen 36 zum Aufsetzen des Fußrahmens 29 des Untergestells 24 eines aufgestapelten Lagerbehälters 1 versehen und in den mittleren Abschnitt 37 des Deckels 19 ist eine flache Auffangmulde 38 für aus Anschlußverschraubungen und Armaturen abtropfende Leckflüssigkeit eingeformt.

Der Deckel 19 wird durch zwei an diesem anliegende Verschlußbügel 39 aus einem Flachstabmaterial auf dem Außenbehälter 13 gesichert, die an zwei gegenüberliegenden Rahmenteilen 41, 42 des Oberrahmens 40 des Gittermantels 21 angeschraubt sind. Zusätzlich wird der Deckel 19 noch durch die auf die Stutzen 9 - 12 des Innenbehälters 2 aufgeschraubten Verschlußkappen 43 gesichert.

An dem Deckel 19 des Außenbehälters 13 sind entlang den Verschlußbügeln 39 Gleitkanten 44 zum Aufgleiten der Greifarme eines Transportgerätes beim Anheben eines aufgestapelten Lagerbehälters 1 angeformt.

In die vordere Seitenwand 3 des Innenbehälters 2 ist eine Vertikalrinne 45 eingeformt, die in eine Einwölbung 46 im Unterboden 7 des Innenbehälters übergeht. Vertikalrinne 45 und Einwölbung 46 des Innenbehälters 2 bilden zwischen diesem und dem Außenbehälter 13 einen Kanal 47 zur Aufnahme einer Leckagesonde 48 oder eines Schlauchs zum Absaugen von Leckflüssigkeit. Für die Nachrüstung des Lagerbehälters 1 mit einer Leckagesonde 48 befindet sich im Randstreifen 36 des Deckels 19 des Außenbehälters 13 über dem Kanal 47 eine kleine Zentrierung 49 zum Anbringen eines Durchsteckloches 50 für die Leckagesonde 48 oder einen Absaugschlauch.

Der Außenbehälterkörper 51 wird mit den vier Seitenwänden 14 - 17, dem Unterboden 18 und dem gewölbten Oberboden 52 mit dem abgesetzten, flachen, horizontalen oder leicht nach außen geneigten Randstreifen 36 aus einem extrudierten Kunststoffschlauch blasgeformt, wobei der Randstreifen 36 über den rahmenartigen Rand 31 mit vier parallel zu den Seitenwänden 14 - 17 des Außenbehälterkörpers 51 verlaufenden Randabschnitten 53 und vier nach innen gewölbte, schmale Verbindungsabschnitte 54 in vier obere, nach innen abgesetzte Randabschnitte 55 der vier Seitenwände 14 - 17 des Außenbehälterkörpers 13 übergeht und der rahmenartige Rand 31 des Oberbodens 52 um ein geringes Maß a über die oberen Randabschnitte 55 der vier Seitenwände 14-17 des Außenbehälterkörpers 51 nach außen vorsteht (Fig. 4). Nach dem Abkühlen des blasgeformten Außenbehälterkörpers 51 wird der den Deckel 19 des Außenbehälters 13 bildende Oberboden 52 durch Herausschneiden der Verbindungsabschnitte 54 aus dem geschlossenen Außenbehälterkörper 51 abgetrennt.

## Patentansprüche

1. Lagerbehälter (1) für Flüssigkeiten, insbesondere brennbare Flüssigkeiten wie Heizöl, Altöl, Schmieröl und Dieselkraftstoff, mit einem mit der Flüssigkeit befüllbaren, quaderförmigen oder kubischen Innenbehälter (2) aus Kunststoff, der vier Seitenwände (3-6), einen Unterboden (7) und einen Oberboden(8) mit einem Einfüllstutzen (9), einem Entnahmestutzen (10), einem Entlüftungsstutzen (11) sowie einem Stutzen (12) zum Einsetzen eines Füllstandsanzeigers aufweist, ferner mit einem den Innenbehälter (2) aufnehmenden Außenbehälter (13) zur Lecksicherung des Innenbehälters (2) mit vier Seitenwänden (14-14), einem Boden (18) und einem abnehmbaren Deckel (19), der entsprechende Durchgangslöcher (20) für den Einfüllstutzen (9), den Entnahmestutzen (10), den Entlüftungsstutzen (11) sowie den Stutzen (12) für den Füllstandsanzeiger des Innenbehälters (2) aufweist, sowie mit einem palettenartigen Untergestell (24) zur Aufstellung und zum Transport des Lagerbehälters (1) mittels Hubstapler oder dergleichen Transportmittel, **gekennzeichnet durch** einen blasgeformten Außenbehälter (13) aus Kunststoff zur Aufnahme des Innenbehälters (2), wobei der nach oben gewölbte, abnehmbare Deckel (19) des Außenbehälters (13) einen den oberen Öffnungsrand (30) des Außenbehälters (13) einfassenden, nach unten gezogenen Deckelrand (31) mit angeformten Klemmelementen (33) zur Befestigung des Deckels (19) auf dem mit entsprechenden Halterungen (35) versehenen Öffnungsrand (30) des Außenbehälters (13), einen umlaufenden, flachen Randstreifen (36) zum Aufsetzen des Fußrahmens (29) des Untergestells (24) eines aufgestapelten Lagerbehälters (1) und eine in den mittleren Deckelabschnitt (37) eingeformte, flache Auffangmulde (38) für aus Anschlußverschraubungen und Armaturen abtropfende Leckflüssigkeit aufweist, sowie **durch** einen oder mehrere an dem gewölbten Deckel (19) des Außenbehälters (13) anliegende Verschlußbügel (39) aus einem Flachstabmaterial, die an zwei gegenüberliegenden Rahmenteilen (41, 42) des Oberrahmens (40) eines äußeren, an dem Untergestell (24) aus Metall befestigten Gittermantels (21) aus senkrechten und waagrechten Gitterstäben (22, 23) aus Metall angebracht sind, wobei an dem Deckel (19) des Außenbehälters (13) entlang den Verschlußbügeln (39) verlaufende Gleitkanten (44) zum Aufgleiten der Greifarme eines Transportgerätes beim Abheben eines aufgestapelten Lagerbehälters (1) angeformt sind.

## Claims

1. Storage container (1) for liquids, in particular flammable liquids such as fuel oil, used oil, lubricating oil and diesel fuel, having a parallelepipedal or cubic plastic inner container (2), which can be filled with the liquid and has four side walls (3-6), a lower floor (7) and an upper floor (8) with a filler connection (9), a removal connection (10), a vent connection (11) and also a connection (12) for inserting a filling level indicator, additionally having an outer container (13) receiving the inner container (2) to protect against leakage from the inner container (2) and with four side walls (14-14), a floor (18), and a removable cover (19), which has corresponding openings (20) for the filling connection (9), the removal connection (10), the vent connection (11) as well as the connection (12) for the filling level indicator of the inner container (2), and also having a pallet-like supporting frame (24) for positioning and transporting the storage container (1) by means of stacker trucks or similar transport means, **characterised by** a blow-moulded plastic outer container (13) for receiving the inner container (2), wherein the upwardly arched removable cover (19) of the outer container (13) has a downwardly drawn cover edge (31) bordering the upper opening edge (30) of the outer container (13) and having moulded-on clamping elements (33) for fastening the cover (19) on the opening edge (30) of the outer container (13) provided with corresponding mountings (35), a circumferential flat edge strip (36) for attachment of the base frame (29) of the supporting frame (24) of a storage container (1) stacked on top and a shallow collection recess (38) moulded into the central cover section (37) for leakage liquid dripping out of connecting bolted joints and fittings, and also by one or more closure clamps (39) made of a flat bar material, which abut against the arched cover (19) of the outer container (13) and are attached to two opposite frame parts (41, 42) of the upper frame (40) of a metal outer grating shell (21) fastened to the supporting frame (24) and comprising vertical and horizontal metal grating bars (22, 23), wherein slide edges (44) running along the closure clamps (39) are moulded on the cover (19) of the outer container (13) for the gripping arms of a transport device to slide on when lifting a storage container (1) stacked on top.

## Revendications

1. Cuve (1) de stockage de liquides, notamment de liquides combustibles comme du mazout, de l'huile usée, de l'huile de lubrification et du carburant diesel, comprenant une cuve (2) intérieure en matière plastique, parallélépipédique ou cubique, pouvant être remplie de liquide et ayant quatre parois (3 à 6) latérales, un plateau (7) inférieur et un plateau (8) supérieur, une tubulure (9) de remplissage, une tubulure (10) de vidange, une tubulure (11) de mise à l'atmosphère ainsi qu'une tubulure (12) pour mettre un indicateur de niveau, comprenant, en outre, une cuve (13) extérieure, recevant la cuve (2) intérieure, de sécurité vis-à-vis d'une fuite de la cuve (2) intérieure et ayant quatre parois (14-14) latérales, un fond (18) et un couvercle (19) qui peut être retiré et qui a des trous (20) de passage correspondants à la tubulure (9) de remplissage, à la tubulure (10) de vidange, à la tubulure (11) de mise à l'atmosphère ainsi qu'à la tubulure (12) pour l'indicateur de niveau de la cuve (2) intérieure et comprenant un support (24) inférieur en forme de palette pour la mise en place et le transport de la cuve (1) de stockage au moyen d'un chariot élévateur ou d'un moyen de transport analogue, **caractérisée par** une cuve (13) extérieure en matière plastique moulée par soufflage de réception de la cuve (2) intérieure, le couvercle (19) de la cuve (13) extérieure, qui peut être enlevé et qui est cintré vers le haut, ayant un bord (31) tiré vers le bas bordant le bord (30) supérieur de l'ouverture de la cuve (13) extérieure et ayant des éléments (33) moulés de serrage pour fixer le couvercle (19) sur le bord (30) de l'ouverture de la cuve (13) extérieure muni de fixations (35) correspondantes, une bande (36) de bord plate faisant le tour pour coiffer le cadre (29) de pied du support (24) inférieur d'une cuve (1) de stockage empilée et, formée dans la partie (37) médiane du couvercle, une cuvette (38) plane de réception de liquide de fuite s'égouttant de vissages de raccordement et d'armature, ainsi qu'un ou plusieurs étriers (39) de fermeture en un matériau de barre plate qui s'appliquent au couvercle (19) cintré de la cuve (13) extérieure et qui s'appliquent à deux parties (41, 42) opposées du cadre (40) supérieur d'une enveloppe (21) extérieure en treillis constituée de barreaux (22, 23) métalliques de treillis verticaux et horizontaux et fixés au support (24) inférieur en métal, des bords (44) de glissement s'étendant sur le couvercle (19) de la cuve (13) extérieure le long des étriers (39) de fermeture étant formés pour y glisser les bras de préhension d'un appareil de transport lors du soulèvement d'une cuve (1) de stockage empilée.
